# EUROPÄISCHE PATENTSCHRIFT

(11) **EP 1 853 135 B1**
(45) Veröffentlichungstag und Bekanntmachung des Hinweises auf die Patenterteilung: **14.04.2010**
(21) Anmeldenummer: 06707018.5
(22) Anmeldetag: 16.02.2006
(51) Int. Cl.: A47B 96/02

(54) **REGALSYSTEM**
SHELF SYSTEM
SYSTEME D'ETAGERE

(30) Priorität: 04.03.2005 DE 102005010026; 04.08.2005 DE 102005036809
(43) Veröffentlichungstag der Anmeldung: 14.11.2007
(73) Patentinhaber: Steelcase Werndl Aktiengesellschaft, 83026 Rosenheim (DE)
(72) Erfinder: RUTZ, Josef, 83022 Rosenheim (DE)
(74) Vertreter: Flach, Dieter Rolf Paul
(86) Internationale Anmeldenummer: PCT/EP2006/001417
(87) Internationale Veröffentlichungsnummer: WO 2006/094611

(56) Entgegenhaltungen:
- US-A- 3 835 794
- US-A1- 2003 233 965

## Beschreibung

Die Erfindung betrifft ein Regalsystem nach dem Oberbegriff des Anspruches 1.

Es sind die unterschiedlichsten Regalsysteme unter Verwendung von einem oder mehreren Regalböden bekannt.

Ein bekanntes Regalsystem arbeitet vom Grundsatz her mit Regalstützen, die an ihren rückwärtigen Seiten üblicherweise mit zumindest zwei in Vertikalrichtung versetzt zueinander liegenden Einhängnasen versehen sind, die in vertikal verlaufende, beispielsweise an der Wand oder an vertikalen Trägern oder Stützen angebrachte Regalschienen einhängbar sind. Diese Regalschienen weisen dazu in Längsrichtung der Regalschiene versetzt liegende Langlöcher auf, in die die entsprechenden Nasen der Regalstützen einhängbar sind (Siehe z.B US 2003/0233965 A1.

Die Regalstützen ragen somit quer von der Regalschiene weg. Sie können oben liegend eine horizontale Auflagekante aufweisen, auf welche ein Regalboden auflegbar ist.

Um den Regalboden möglichst sicher zu verankern, d.h. insbesondere auch gegen ein unbeabsichtigtes Anheben und damit Abheben von der Regalstütze zu sichern, sind Regalstützen bekannt, die mit um 90° abgebogenen horizontal auslaufenden Laschen versehen sind, in welche ein Bohrungsloch eingebracht ist. Hierdurch können Schrauben von der Unterseite her in ein Regalboden eingedreht werden.

Aufgabe der vorliegenden Erfindung ist es, ein demgegenüber verbessertes und ästhetisch ansprechenderes Regalsystem zu schaffen, mit dem es möglich wird, einen Regalboden möglichst leicht lösbar und doch sicher an einer Regalstütze zu sichern.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Mit dem vorliegenden erfindungsgemäßen System wird eine ästhetisch sehr ansprechende Lösung geschaffen, die zudem eine feste und sichere Verankerung eines Regalbodens an entsprechenden Regalstützen gewährleistet. Gleichwohl können die Regalböden problemlos wieder abgebaut und entfernt werden, indem eine Schraube, insbesondere eine Madenschraube, wiederum gelöst wird.

Das erfindungsgemäße System erfordert im Wesentlichen lediglich Verankerungstöpfe, beispielsweise in Form von Einbohrtöpfen, die auf der Unterseite oder Montageseite eines Regalbodens in entsprechende Lochbohrungen eingesetzt oder eingeschlagen werden können. Dazu wird im Regalboden anbauseitig, d.h. in der Regel auf der Unterseite, eine entsprechende Sackbohrung eingebracht, in der der entsprechende Verankerungstopf verankert werden kann. Die Verankerungstöpfe weisen am Außenumfang ein Tannenbaum- oder Sägezahnprofil auf, wodurch sie gegen ein Herausziehen aus der Sackbohrung durch Wechselwirkung mit der Bohrungswand fest gesichert sind.

Auf der unteren Bodenfläche sind nunmehr eine Stecköffnung, vorzugsweise eine schlitzförmige Stecköffnung, und dazu versetzt liegend eine Öffnung zum Ein- und Ausdrehen einer Schraube, insbesondere einer Madenschraube vorgesehen. Durch die entsprechende Stecköffnung kann ein entsprechender nach oben von der Regalstütze vorstehender Vorsprung, vorzugsweise in Laschenform, in den Verankerungstopf eingesteckt werden, bis der Regalboden auf der Regalstütze ruht.

Die erwähnte Schraube kann entweder direkt mit der Regalstütze bzw. dem vorzugsweise laschenförmigen Vorsprung, der an der Regalstütze ausgebildet ist, wechselwirken, also allgemein kollidieren und/oder ein Abziehen des Verankerungsvorsprung unterbinden, indem beispielsweise eine Kraft- oder formschlüssige Verbindung realisiert wird, oder aber es ist möglich, dass die erwähnte Schraube nur indirekt mit der Regalstütze bzw. mit dem vorzugsweise laschenförmigen Vorsprung entsprechend wechselwirkt, wenn nämlich die Schraube zunächst auf eine Kraftumlenkeinrichtung wirkt, die dann die entsprechenden form- oder kraftschlüssige Arretierung unter Wechselwirkung mit der Regalstütze bzw. der daran ausgebildeten Lasche erzeugt.

Diese Kraftumlenkeinrichtung kann gemäß einer Variante also aufgebaut sein, dass die in Axialrichtung oder überwiegend in Axialrichtung wirkenden, durch Eindrehen der Schraube erzeugten Kräfte (auch wenn der Verstellweg der Schraube parallel zu dem Vorsprung an der Regalstütze verläuft) durch die erwähnte Kraftumlenkeinrichtung mit einer Komponente quer zu dem vorzugsweise in Laschenform ausgebildeten Verankerungsvorsprung der Regalstütze umgelenkt werden und hierdurch zumindest eine kraftschlüssige Verklemmung zwischen dem Verankerungstopf und der Regalstütze erzeugt wird. Die erwähnte Kraftumlenkeinrichtung besteht bevorzugt aus einer Kugel, insbesondere einer Stahlkugel, wobei der vorlaufende Abschnitt der Schraube außermittig an der Kugel so angreift, dass die Kugel in einem Verstell- oder Kugelkanal auf den Verankerungsvorsprung vorzugsweise in Form der Lasche zu bewegbar ist.

Wenn wie erwähnt die Schraube jedoch nicht über die Kraftumlenkeinrichtung, sondern direkt mit der Regalstütze oder der daran ausgebildeten Lasche wechselwirkt, ist bevorzugt vorgesehen, dass der Verstell- oder Verschraubweg der erwähnten Schraube schräg verläuft und dabei die Axialrichtung dieses Verstellweges den in den Verankerungstopf hineinragenden, vorzugsweise laschenförmigen Vorsprung der Regalstütze schneidet. Dadurch kann die Schraube so ein- und festgedreht werden, dass die vorlaufende Schraubenstirnseite mit dem laschenförmigen Vorsprung der Regalstütze direkt kollidiert, also die gewünschte Kraft- und/oder formschlüssige Verbindung mit der Regalstütze bzw. der zur Regalstütze gehörenden Lasche erzeugt.

In einer besonders bevorzugten Ausführungsform ist in dem Verankerungsvorsprung der Regalstütze, vorzugsweise in Form einer Lasche, eine Vertiefung oder ein Durchlass, beispielsweise in Form einer kreisförmigen Bohrung, vorgesehen, dessen kleinster Durchmesser kleiner ist als der Durchmesser der Kugel. Dadurch kann die Kugel in einer Teiltiefe in diese Ausnehmung in dem Verankerungsvorsprung bzw. der Lasche in fixierter Stellung eingreifen und führt daher nicht nur zu einer kraftschlüssigen, sondern vor allem zu einer formschlüssigen Verklemmung, wodurch ein Regalbrett fest an der zugehörigen Regalstütze gehalten ist.

Sofern die erwähnte Schraube direkt mit der Regalstütze bzw. der Lasche wechselwirken soll, kann die Verbindungstechnik nicht nur zur Erzielung einer kraftschlüssigen, sondern vor allem einer formschlüssigen Verbindung dadurch verbessert werden, dass die vorlaufende Schrauben-Stirnseite nunmehr teilweise in die erwähnte Vertiefung oder Öffnung in der Lasche eindringt oder eingreift und dadurch den gewünschten Formschlusseingriff erzeugt.

Alternativ oder ergänzend kann aber auch in dem Verankerungstopf selbst ein Vorsprung ausgebildet sein, der in die erwähnte Ausnehmung oder Vertiefung in der Lasche oder allgemein in den Verankerungsvorsprung der Regalstütze eingreift, so dass in diesem Falle bei Verwendung der Kraftumlenkeinrichtung, vorzugsweise in Form der Kugel, nur an dem Verankerungsvorsprung außerhalb der Bohrung kraftschlüssig anliegen muss, um ein Abziehen des Regalbodens von der Regalstütze zu vermeiden. Insbesondere in diesem Falle ist ein entsprechend breit bemessener Aufnahmeraum oder ein in Einsteckrichtung des Verankerungsvorsprungs der Regalstütze konisch erweiterter Aufnahmeraum vorgesehen, um den Verankerungsvorsprung erst an dem in den Aufnahmeraum seitlich hineinragenden Vorsprung vorbei einzustecken und nachfolgend zu Verkippen, derart, dass der entsprechende, mit dem Aufnahmetopf verbundene Vorsprung in die erwähnte Bohrung in dem vorzugsweise laschenförmigen Verankerungsvorsprung eingreift. Das gleiche System mit einem zum Verankerungstopf gehörenden Vorsprung, der in entsprechende Ausnehmungen in der zur Regalstütze gehörenden Lasche eingreift, kann auch bei einer schräg verlaufenden Schraube verwendet werden, deren Schraubenkopf direkt (also ohne Kraftumlenkeinrichtung) mit der zur Regalstütze gehörenden Lasche wechselwirkt.

Weitere Vorteile, Einzelheiten und Merkmale der Erfindung ergeben sich aus den nachfolgenden anhand von Zeichnungen erläuterten Ausführungsbeispielen. Dabei zeigen im Einzelnen:
- Figur 1:: eine schematische perspektivische Unteransicht eines Regalbodens, der auf zwei Regalstützen ruht;
- Figur 2:: eine entsprechende perspektivische Darstellung der für die Verankerung des Regalbodens benötigen Teile;
- Figur 3:: eine schematische Längsschnittdarstellung durch einen Regalboden mit aufgesetzten Verankerungstöpfen und einem Regalbrett;
- Figur 4:: eine perspektivische Darstellung eines erfindungsgemäßen Verankerungstopfes mit zugehörigen Teilen;
- Figur 5:: eine entsprechende Darstellung zu Figur 4 bei einem zusammengefügten Verankerungstopf;
- Figur 6:: eine perspektivische Unteransicht durch den in Figur 5 gezeigten Verankerungstopf;
- Figur 7:: eine Querschnittsdarstellung durch den Verankerungstopf in aufgesetzter Form auf der Regalstütze in der Nähe des freien Endes der Regalstütze vor Fixierung an einer Regalstütze;
- Figur 8:: eine entsprechende Querschnittsdarstellung durch den Verankerungstopf, wie er an der weiteren Verankerungslasche der Regalstütze aufgesetzt ist, und zwar in bereits fixiertem Zustand;
- Figur 9:: eine schematische Seitenansicht durch ein abgewandeltes Ausführungsbeispiel eines Verankerungstopfes in Schnittdarstellung in aufgesetztem Zustand auf eine Regalstütze (ohne eingezeichnetes Regalbrett);
- Figur 10:: eine Querschnittsdarstellung längs der Linie X-X in Figur 9;
- Figur 11:: eine entsprechende Querschnittsdarstellung längs der Linie XI-XI in Figur 9; und
- Figur 12a:: eine entsprechende Darstellung zu Figur 2 bei getrennt wiedergegebenen Verankerungstöpfen und der benötigten Regalstützen;
- Figur 12b :: eine entsprechende Darstellung zu Figur 12a, jedoch eher in Draufsicht als in Unteransicht;
- Figur 13:: eine vertikale Längsschnittdarstellung durch eine der beiden in Figur 1 gezeigten Regalstützen und dem zugehörigen Regalboden; und
- Figur 14:: eine Querschnittsdarstellung längs der Linie V-V in Figur.

In Figur 1 ist in schematischer Unteransicht ein Regalboden 1 gezeigt. In Längsrichtung des Regalbodens versetzt liegend sind zwei Regalbodenstützen 3 zu erkennen. Aus den vergrößerten Darstellungen gemäß Figuren 2 und 3 ist zu ersehen, dass eine derartige Regalbodenstütze 3 üblicherweise an ihrer zum freien Tragarmende 3a gegenüberliegenden Seite einen sogenannten Verankerungsabschnitt 3b aufweist. Dieser Verankerungsabschnitt weist im gezeigten Ausführungsbeispiel zwei in Vertikalrichtung versetzt zueinander liegende Verankerungsnasen 3c auf, die sich über eine gewisse Vertikalhöhe nach unten erstrecken und durch einen benachbart liegenden Einhängschlitz 3d in der gezeigten Ausformung gebildet sind.

Derartige Regalbodenstützen sind grundsätzlich bekannt. Sie können in entsprechenden, üblicherweise vertikal an einer Wand oder an sonstigen Trageinrichtungen verlaufenden, unterschiedlich geformten Tragschienen eingehängt werden, die in Vertikalrichtung im Abstand der Einhängnasen 3c versetzt zueinander liegende Langlöcher aufweisen. Zum Verankern einer derartigen Regalstütze 3 wird diese bekannterweise mit ihrem Verankerungsende 3b auf die in den Figuren nicht näher gezeigte Verankerungsschiene zugeführt, wobei die Verankerungsnasen 3c in die in der Verankerungsschiene ausgebildeten Schlitze hineinragen, um dann anschließend die Regalbodenstütze entsprechend der Länge der erwähnten Einhängschlitze 3d nach unten zu bewegen und an der Regalschiene fest zu sichern.

Auf einer derartigen Regalstütze soll dann der erwähnte Regalboden 1 aufgelegt und lösbar befestigt werden. Dazu sind im Regalboden im gezeigten Ausführungsbeispiel pro Regalbodenstütze 3 jeweils zwei in Längsrichtung versetzt zueinander liegende Bohrungen 11, d.h. Sackbohrungen 11, eingebracht, wie dies grundsätzlich auch aus der Querschnittsdarstellung gemäß Figuren 6 und 7 zu ersehen ist.

In diese Sackbohrung 11 werden dann sogenannte Verankerungs- oder Einbohrtöpfe 13 eingeschlagen und sicher verankert. Damit diese verliersicher in der Sackbohrung 11 gehalten sind, entspricht der Außendurchmesser der Verankerungstöpfe im Durchmessermaß der Sackbohrung 11 oder ist geringfügig größer. Ferner sind die Verankerungstöpfe 13 üblicherweise an ihrer umlaufenden Topfwand 13a mit im Querschnitt tannenbaum- oder sägezahnförmigen umlaufenden Rillen 13b (Figuren 4 und 5) versehen, die gegebenenfalls sogar gewindeförmig als durchlaufende Wellen gestaltet sein können. Nach dem Einschlagen können diese Töpfe nicht wieder aus der Bohrung 11 herausgezogen werden. Diese Töpfe können beispielsweise aus Metall bestehen, insbesondere aus einem Druckguss-Metallteil, wie beispielsweise aus Alu-Druckguss, Zink-Druckguss etc. Ebenso können diese Töpfe aber auch aus Kunststoffmaterial hergestellt sein.

Aus der perspektivischen Darstellung gemäß Figur 6 ist die Innenansicht der Töpfe 13 zu ersehen, woraus sich ergibt, dass der Verankerungstopf 13 im Inneren als Hohlteil ausgebildet ist und dabei einen rechteckförmigen Aufnahmeschlitz 17 an der Topfunterseite 13c aufweist, der im gezeigten Ausführungsbeispiel in einen den Verankerungstopf durchsetzenden Aufnahmeraum 17' übergeht. Dieser Aufnahmeraum 17' ist durch zwei seitliche parallele Wände 17a begrenzt, die noch über zwei senkrecht dazu verlaufende Stützwände 17b versteift sind.

Ferner ist im Verankerungstopf 13 eine feste Schraube 21, vorzugsweise eine Madenschraube 21, vorgesehen, die in einen parallel zum Aufnahmeraum 17' verlaufenden Verstell-, Gewinde- oder Schraubenweg 23 im Material des Verankerungstopfes 13 ein- und ausdrehbar ist. Dieser Schraubenweg 23 wird durch eine Bohrung oder einen entsprechenden Kanal 23 im Material des Verankerungstopfes 13 gebildet.

Der Schraubenweg 23 ist so angeordnet, dass die Zugangsöffnung 23' des Schraubenweges 23 an der Topfunterseite 13c seitlich versetzt zum Öffnungsschlitz 17 liegt. Andererseits ist der Schrauben- oder Gewindeweg 23 so ausgerichtet und angeordnet, dass er einen Verstellweg 28 schneidet, in welchem im gezeigten Ausführungsbeispiel eine Kugel 20 angeordnet ist. Hierdurch wird eine Kraftumlenkeinrichtung 22 erzeugt, auf deren Bedeutung später noch eingegangen wird.

Die Regalbodenstütze 3 weist an ihrer oben liegenden Halte- oder Montageseite zwei in Längsrichtung versetzt liegende Vorsprünge 27 auf, die im gezeigten Ausführungsbeispiel als Verankerungslaschen 27' gestaltet sind. Mit anderen Worten sind die Verankerungslaschen 27' in Seitenansicht zungen- oder eher rechteckförmig gestaltet und einteilig, d.h. einstückig mit der Regalbodenstütze 3 verbunden. Sie sind also Teil der Regalbodenstütze 3. Die so gebildete Regalbodenstütze 3 kann insgesamt als Stanzteil hergestellt und dann beispielsweise lackiert sein.

Bevorzugt ist die Verankerungslasche 27' mit einer im gezeigten Ausführungsbeispiel ebenfalls runden Verankerungsöffnung 29 versehen, die die Verankerungslasche 27' unter Ausbildung eines umlaufenden Materialrandes 31 durchsetzt.

Der erwähnte Verankerungsvorsprung 27 bzw. die Verankerungslasche 27' erheben sich oberhalb eines im gezeigten Ausführungsbeispiel horizontalen Auflagers 33 in Form einer horizontalen Auflagekante, deren Längserstreckung in Richtung der Regalbodenstütze größer ist als die Länge des Öffnungsschlitzes 17. Im gezeigten Ausführungsbeispiel weist diese eine Länge auf, die dem Durchmesser des Verankerungsbodens 13 entspricht. Davon abweichend könnte diese Kante aber auch kürzer und länger gestaltet sein.

Zur Verankerung eines Regalbodens wird dieser mit den in der Sackbohrung 11 fest eingesetzten Verankerungstöpfen 13 nunmehr auf die entsprechenden Regalbodenstützen 3 aufgesetzt. Dazu tauchen die erwähnten Verankerungslaschen 27' durch die entsprechend an die Form und Größe der Verankerungslaschen 27' angepassten Öffnungsschlitze 17 in den Verankerungstopf ein und kommen dabei in dem unterhalb des Öffnungsschlitzes 17 liegenden Aufnahmeraum 17' zu liegen, der im Querschnittsmaß im gezeigten Ausführungsbeispiel dem Öffnungsschlitz 17 entspricht.

Die Eintauchbewegung kann soweit von statten gehen, bis das vorlaufende Ende des Verankerungszapfens 27' am innenliegenden Ende des Verankerungstopfes 13 an dem Boden der Sackbohrung 11 anschlägt und/oder bis die entsprechende horizontale Auflagekante 33 benachbart zur Verankerungslasche 27' auf der Verankerungs-Topfunterseite 13b anschlägt. Diese Auflagekante 33 erhebt sich im gezeigten Ausführungsbeispiel höher über einen benachbarten Kantenverlauf 3e der Regalbodenstütze 3, wodurch sich ein fast "schwebender" Eindruck des Regalbodens 1 über der Regalbodenstütze 3 ergibt.

Dieses Aufsetzen erfolgt bei zumindest teilweise ausgedrehter Madenschraube 21. Nunmehr wird die Madenschraube 21 weiter eingedreht.

Figur 7 gibt die Ausgangsposition vor dem Festdrehen der Madenschraube 21 wieder. Wird nunmehr die Madenschraube 21 weiter eingedreht, dringt die im gezeigten Ausführungsbeispiel kegelstumpfförmige Schraubenstirnseite 21a zunehmend weiter in den radialen Verstellweg 28 ein, in welchem sich die Kugel 20 befindet. Da der Schraubenweg 23 außermittig angeordnet ist, und zwar bezogen auf den Kugelmittelpunkt auf der zum Aufnahmeraum 17' gegenüberliegenden Seite, in welchem die Verankerungslasche 27' eingeführt ist, wird dadurch eine Quer- oder Radialbewegung des Kugel- oder Walzenkörpers 20 in seinem zugehörigen Verstellweg 28 in Richtung Aufnahmeraum 17' und damit in Richtung der Verankerungslasche 27' verursacht. Mit anderen Worten wird eine axiale Kraft, die durch Festdrehen der Madenschraube bewirkt wird, in eine dazu quer verlaufende oder im gezeigten Ausführungsbeispiel sogar senkrecht zur Lasche 27' verlaufende Kraft umgelenkt, mit der die Kugel 20 auf die Lasche 27' drückt. Dadurch wird also eine Kraftumlenkeinrichtung 22 realisiert.

Im gezeigten Ausführungsbeispiel ist in der Lasche 27' die erwähnte Verankerungsöffnung 29 ausgebildet, im gezeigten Ausführungsbeispiel in Form eines kreisrunden Loches (es kann aber auch einen anderen Querschnitt aufweisen, beispielsweise polygonal oder rechteckförmig etc.). Der Durchmesser einer derartigen Öffnung, im Falle einer nicht-kreisrunden Öffnung der kleinste Durchmesser in einer Richtung, ist jedoch kleiner als der Durchmesser der Kugel, so dass die Kugel nur in einer Teiltiefe, also in einer Größenordnung kleiner als der Radius in die Öffnung 29 eindringen kann. Die Kugel kontaktiert dann mit einem Ringsitz den Rand der Verankerungsöffnung 29, wodurch eine Formschlussverbindung geschaffen wird. In dieser Situation kann der Regalboden nicht mehr von der Regalstütze abgehoben werden.

Insbesondere aus den Figuren 7 und 8 ist auch ersichtlich, dass der quer zum Verstellweg der Madenschraube 21 im Verankerungstopf 13 ausgebildete Verstellweg 28 für die Kugel außen durch einen Pfropfen 24 verschlossen ist. Dadurch kann herstellungsbedingt die Kugel in den Verstellweg eingeführt und dann der Verstellweg durch Aufsetzen des Pfropfens 24 verschlossen werden. Da die Aufnahmeöffnung auf der gegenüberliegenden Seite des Verstellweges schmäler ist als der Außendurchmesser der Kugel, kann diese nicht durch den Aufnahmeraum 17' herausfallen.

Schließlich ist aus den Zeichnungen, insbesondere aus den Figuren 4, 7 und 8 auch zu ersehen, dass der Pfropfen 24 innenseitig mit einem Vorsprung oder einer Erhebung 24' versehen ist, die bewirkt, dass die Kugel bzw. deren Mittelpunkt immer nur auf einer Seite bezogen auf die Axialachse der Madenschraube derart zu liegen kommen kann, damit die Madenschraube mit ihrer vorlaufenden Stirnseite 21a die Kugel beim Eindrehen nur in Richtung Aufnahmeraum 17' und nicht in entgegengesetzter Richtung verschieben kann.

Als Kugel- oder Wälzkörper wird bevorzugt eine Kugel aus hartem Material, insbesondere eine Stahlkugel verwendet.

Im gezeigten Ausführungsbeispiel wird also ein Formschlusseingriff geschaffen, bei welchem die Kugel zumindest teilweise die Verankerungsöffnung 29 durchsetzt oder darin eintaucht und mit dem oberen Querbügel 31' des die Verankerungsöffnung 29 umgebenden Materialabschnitts 31 kollidiert.

Der vorzugsweise als Verankerungslasche 27' ausgebildete Vorsprung 27 kann grundsätzlich auch andere Ausgestaltungen aufweisen. So muss insbesondere die Verankerungsöffnung 29 die Verankerungslasche 27' nicht völlig durchsetzen. Eine Vertiefung wäre in vielen Fällen ausreichend, in die die Kugel 20 eingreifen bzw. eintauchen kann. Ebenso muss bei Seitenbetrachtung die Lasche nicht rechteck- oder zungenförmig sein, sondern kann auch eher stiftförmig etc. gestaltet sein.

Aus dem geschilderten Aufbau ist ersichtlich, dass die Verankerungstöpfe 13 mit ihrer im gezeigten Ausführungsbeispiel entsprechend der Flaschenform angepassten längsschlitzförmigen Öffnung 17 sowie dem zugehörigen Aufnahmeraum 17' so im Regalboden verankert werden, dass die Längsrichtung des Schlitzes 17 mit der Längsrichtung der Verankerungslasche 27' und damit der Längsrichtung der Regalbodenstütze 3 fluchtet. Von daher ist auch die erwähnte Madenschraube und der zugehörige Verstellweg 23 mit Querversatz dazu liegend vorgesehen, wie sich dies aus den Figuren ergibt. Im gezeigten Ausführungsbeispiel ist dabei der Verstellweg 23 parallel verlaufend zum Aufnahmeraum 17' angeordnet, d.h. senkrecht zur Bodenfläche 13d des Verankerungstopfes 13, welcher an der Unterseite eines Regalbrettes sichtbar zu liegen kommt.

Aus dem Ausführungsbeispiel ist zu ersehen, dass der Verankerungstopf 13 vorzugsweise einen die Einschlagtiefe begrenzenden umlaufenden Rand 13' aufweist, der auf der Unterseite des Regalbodens im montierten Zustand anliegt.

Nachfolgend wird anhand der Figuren 9 bis 11 noch auf ein abgewandeltes Ausführungsbeispiel Bezug genommen.

Bei dem Ausführungsbeispiel nach Figuren 8 bis 10 besteht die Verankerungsöffnung 29 in der Verankerungslasche 27' bevorzugt nicht aus einer kreisförmigen Öffnung, sondern aus einer rechteckförmigen Öffnung 29. Darüber hinaus wird durch die Kraftumlenkeinrichtung 22 die Kugel zwar auch in Richtung der Verankerungslasche vor bewegt und druckbeaufschlagt (während des weiteren Eindrehens der Madenschraube) wobei allerdings die Kugel 20 vorlaufend nicht in die Verankerungsöffnung 29 eindringt, sondern benachbart zur Verankerungsöffnung 29 mit dem Außenumfang der Kugel an dem oberen Querbügel 31' des die Verankerungsöffnung 29 umgebenden Materialabschnittes 31 anliegt und angepresst gehalten wird.

Um aber auch bei diesem Ausführungsbeispiel nicht nur eine Kraftschlussverbindung zu gewährleisten, sondern auch eine Formschlussverbindung, ist an der gegenüberliegenden Seite zur Kugel 20 an der Innenwand des Aufnahmeraums 17' ein Vorsprung 51 ausgebildet, der in der fixierten Stellung in die Verankerungsöffnung 29 eingreift, so dass bei festgedrehter Madenschraube und druckbelasteter Kugel ein Regalbrett ebenfalls nicht von der Regalbodenstütze 3 abgehoben werden kann.

Um allerdings eine Regalbodenstütze mit ihrer Lasche in den entsprechenden Aufnahmeraum 17' des Verankerungstopfes einsetzen zu können, ist der Aufnahmeraum von der Einstiegsseite her divergierend erweitert gestaltet, zumindest auf der Seite, auf der auch die Kraftumlenkeinrichtung 22 mit der Kugel 20 angeordnet ist. Zum Einführen der Verankerungslasche 27' muss diese in gekippter Position etwa in paralleler Lage oder in Anlage der einen Begrenzungswand 17a eingeführt werden, bis die Verankerungsöffnung 29 in Höhe des Vorsprungs 51 liegt. Dann kann die Regalbodenstütze 3 so gekippt werden, dass der Vorsprung 51 in die Verankerungsöffnung 29 eintaucht, in dem die Lasche von der geneigt verlaufenden Begrenzungswand 17a weg bewegt wird, die in einem Winkel zur Axialachse des Verankerungstopfes ausgerichtet ist. Danach kann die Madenschraube in Fixierstellung verdreht werden, wobei dann wiederum die Kugel 20 im geschilderten Maße auf die Lasche zu bewegt wird um diese in ihrer endgültigen Fixierstellung an der gegenüberliegenden Begrenzungswand 17a' des Aufnahmeraumes 17' angepresst hält, wobei in diesem Zustand, wie in Figur 11 gezeigt ist, dann die Verankerungslasche 27, 27' fest fixiert ist.

Nachfolgend wird auf ein abgewandeltes Ausführungsbeispiel gemäß den Figuren 12a bis 14 eingegangen, bei welcher anstelle einer Kraftumlenkeinrichtung beispielsweise in Form einer Kugel 20 die Madenschraube 21 direkt mit der Lasche 27 des Regals 3 wechselwirkt. Bei der Erörterung des nachfolgenden Ausführungsbeispiels beschreiben dabei gleiche Bezugszeichen gleiche oder vergleichbare Elemente wie sie anhand der vorausgegangenen Ausführungsbeispiele anhand der Figuren 1 bis 11 erläutert wurden.

Bei dem Ausführungsbeispiel gemäß Figur 12a ff. wird beispielsweise eine Verankerungsöffnung 29 in der Verankerungsflasche 27' verwendet, die eher rechteckförmig gestaltet ist. Sie kann aber auch in diesem Ausführungsbeispiel eine davon abweichende beliebige Form aufweisen, beispielsweise rund sein.

Ferner sind im Verankerungstopf 13 eine feste Schraube 21, vorzugsweise eine Madenschraube 21, vorgesehen, die in einem schräg verlaufenden Schrauben- oder Verstellweg 23 im Material des Verankerungstopfes 13 ein- und ausdrehbar ist. Dieser Schrauben- oder Verstellweg 23 wird durch eine schräg verlaufende Bohrung oder einen entsprechenden Kanal 24 im Material des Verankerungstopfes 13 gebildet.

Der Schrauben- oder Verstellweg 23 ist so angeordnet, dass die Zugangsöffnung 23' des Schrauben- oder Verstellweges 23 an der Topfunterseite 13b seitlich versetzt zum Öffnungsschlitz 17 liegt. Andererseits ist der Schrauben- oder Verstellweg 23 so schräg ausgerichtet, dass er den Aufnahmeraum 17' schneidet.

Wird nunmehr bei diesem Ausführungsbeispiel nach dem Aufsetzen des Regelbodens 1 mit dem darin verbundenen Verankerungstöpfen 13 auf die Regalstützen 3 aufgesetzt, so kann nach dem Eintauchen der Verankerungslasche 27' im entsprechenden Aufnahmeraum in den Verankerungstöpfen 13 dann die Madenschraube 21 eingedreht werden.

Wie sich insbesondere aus der Querschnittsdarstellung gemäß Figur 14 ergibt, bewegt sich dabei die vorlaufende Schraubenstirnseite 21a in Richtung Verankerungslasche 27', mit der sie, kollidiert. Hierdurch kann bei entsprechendem Festdrehen eine kraftschlüssige Verbindung so hergestellt werden, dass nunmehr der Regalboden nach oben hin nicht mehr von der Regalbodenstütze abgehoben werden kann, da die Madenschraube dies nicht zulässt.

Im gezeigten Ausführungsbeispiel wird jedoch ein demgegenüber verbesserter Kraft- und Formschlusseingriff geschaffen, bei welchem der verlaufende Abschnitt 21a der Feststell- oder Madenschraube 21 zumindest teilweise die Verankerungsöffnung 29 durchsetzt oder darin eintaucht und mit dem oberen Querbügel 31' des die Verankerungsöffnung 29 umgebenden Materialabschnitts 31 kollidiert.

Würde man versuchen, den Regalboden anzuheben, so würde dadurch auch der Verankerungstopf 13 mit der Madenschraube 21 mit angehoben werden, die allerdings mit dem Querbügel 31a und darüber mit der Verankerungslasche 27' kollidiert, die Teil der Regalbodenstütze ist.

Auch in diesem Ausführungsbeispiel muss die Verankerungsöffnung 29 die Verankerungslasche 27' nicht völlig durchsetzen. Auch in diesem Ausführungsbeispiel wäre eine Vertiefung in vielen Fällen ausreichend, in der der vorlaufende Abschnitt 21a der Feststellschraube 21 eingreifen kann.

Der Winkel zwischen dem Schrauben- oder Verstellweg 23 für die Madenschraube 21 und der Senkrechten zur Fläche des Regalbodens kann in weiten Winkelbereichen differieren, beispielsweise zwischen 20° bis 70° liegen, vorzugsweise um 30° bis 45°.

## Patentansprüche

1. Regalsystem mit zumindest einer Regalbodenstütze (3), die in einer Regalschiene so verankerbar ist, dass sie quer von dieser wegragt, wobei auf der zumindest eine Regalbodenstütze (3) ein Regalboden (1) aufleg- und mit der Regalbodenstütze (3) lösbar verbindbar ist, **gekennzeichnet durch** die folgenden weiteren Merkmale:
- es ist ein Verankerungstopf (13) vorgesehen, der in eine entsprechende, der Regalbodenstütze (3) zugewandt liegende Bohrung (11) eines Regalbodens (1) fest und vorzugsweise unverlierbar einfügbar ist,
- der Verankerungstopf (13) weist der Regalbodenstütze (3) zugewandt liegend an der Topfunterseite (13c) eine Öffnung (17) auf, die in einen dahinter befindlichen Aufnahmeraum (17') übergeht,
- im Verankerungstopf (13) ist seitlich versetzt zur Öffnung (17) eine Zugangsöffnung (23') vorgesehen, unterhalb derer ein Schraubenweg (23) im Verankerungstopf (13) ausgebildet ist,
- in dem Schraubenweg (23) ist eine Feststellschraube (21) in Feststell- und Löserichtung gegensinnig verdrehbar,
- an der Regalbodenstütze (3) ist dem Regalboden (1) zugewandt liegend zumindest ein Verankerungsvorsprung (27) vorgesehen,
- zur Befestigung des Regalbodens (1) an der Regalbodenstütze (3) taucht der Verankerungsvorsprung (27) über die Öffnung (17) in den Aufnahmeraum (17') im Verankerungstopf (13) ein,
- der Schraubenweg (23) der Feststellschraube (21) ist so ausgebildet, dass die darin verstellbare Feststellschraube (21) direkt oder unter Zwischenschaltung einer Kraftumlenkeinrichtung und/oder Kraftübertragungseinrichtung (22) auf den Verankerungsvorsprung (27) der Regalbodenstütze wirkt und diese kraft- und/oder formschlüssig hält.

2. Regalsystem nach Anspruch 1, **dadurch gekennzeichnet, dass** der Verankerungsvorsprung (27) in Form einer Verankerungslasche oder Verankerungszunge (27') ausgebildet ist.

3. Regalsystem nach Anspruch 2, **dadurch gekennzeichnet, dass** an der Verankerungslasche (27') zumindest auf einer Seite eine Verankerungsvertiefung oder eine die Verankerungslasche (27') durchsetzende Verankerungsöffnung (29) ausgebildet ist.

4. Regalsystem nach Anspruch 3, **dadurch gekennzeichnet, dass** die Verankerungsvertiefung oder die Verankerungsöffnung (29) einen regalbodenseitigen Querbügel (31a) bildet, auf welchem die Feststellschraube (21) oder die Umlenkeinrichtung (22) zumindest teilweise in die Verankerungsvertiefung oder Verankerungsöffnung (29) eintauchend anschlägt.

5. Regalsystem nach einem der Ansprüche 1 bis 4, **dadurch gekennzeichnet, dass** an der Regalbodenstütze (11) regalbodenseitig benachbart zum Vorsprung (27) ein horizontaler Auflagerabschnitt (33), vorzugsweise in Form einer Auflagekante, vorgesehen ist, die sich über einen anderen regalbodenseitigen Kantenverlauf 3e der Regalbodenstütze (3) stärker erhebt und an der Topfunterseite (13b) des Verankerungstopfes (13) und/oder an der Regalbodenunterseite anliegt.

6. Regalsystem nach einem der Ansprüche 1 bis 5, **dadurch gekennzeichnet, dass** der Verankerungstopf (13) als Vollmaterial oder als Kammersystem ausgeführt ist, der an seiner Topfunterseite (13b) eine Öffnung (17) aufweist, die vorzugsweise mittig angeordnet ist, und zu der seitlich versetzt liegend eine Zugangsöffnung (23') zur Betätigung der Feststellschraube (21) vorgesehen ist.

7. Regalsystem nach Anspruch 6, **dadurch gekennzeichnet, dass** die Öffnung (17) schlitzförmig gestaltet ist und in einen darunter befindlichen vorzugsweise schlitzförmigen Aufnahmeraum (17') übergeht, wobei das Querschnittsmaß des Öffnungsschlitzes (17) und vorzugsweise des darunter befindlichen Aufnahmeraumes (17') an das Querschnittsmaß des vorzugsweise in Form einer Verankerungslasche (27') ausgebildeten Verankerungsvorsprunges (27) angepasst ist.

8. Regalsystem nach einem der Ansprüche 1 bis 7, **dadurch gekennzeichnet, dass** die Höhe und damit die Länge des Verankerungsvorsprunges (27) zumindest näherungsweise der axialen Höhe des Verankerungstopfes (13) entspricht.

9. Regalsystem nach einem der Ansprüche 1 bis 8, **dadurch gekennzeichnet, dass** der Verankerungstopf (13) aus Metall gebildet ist, vorzugsweise als Druckgussteil wie insbesondere als Alu-Druckgussteil, Zink-Druckgussteil oder aus Kunststoff gebildet ist.

10. Regalsystem nach einem der Ansprüche 1 bis 9, **dadurch gekennzeichnet, dass** im Verankerungstopf (13) ein in den Aufnahmeraum (17') vorstehender Vorsprung (51) vorgesehen ist, der im fixierten Zustand in die Verankerungsvertiefung oder -öffnung (29) eintaucht.

11. Regalsystem nach Anspruch 10, **dadurch gekennzeichnet, dass** der Aufnahmeraum vom Einsteckschlitz (17) ausgehend divergierende Wände (17a) aufweist, derart, dass der Abstand des in den Aufnahmeraum (17') ragenden Vorsprunges (51) zur gegenüberliegenden, den Aufnahmeraum (17') begrenzenden Wand (17a) der Dicke des Verankerungsvorsprunges oder der Verankerungslasche (27, 27') entspricht oder größer ist.

12. Regalsystem nach Anspruch 1, **dadurch gekennzeichnet, dass** der Schraubenweg (23) der Feststellschraube (21) derart zu der Kraftumlenkeinrichtung (22) führt, dass bei Verstellung der Feststellschraube (21) in Feststellrichtung diese mit ihrem vorlaufenden Schraubenabschnitt (21a) auf die Querkräfte erzeugende Kraftumlenkeinrichtung (22) einwirkt, worüber die Kraftumlenkeinrichtung (22) auf den in den Verankerungstopf (13) hineinragenden Verankerungsvorsprung (27) der Regalbodenstütze wirkt und diese kraft- und/oder formschlüssig hält.

13. Regalsystem nach einem der Ansprüche 1 bis 12, **dadurch gekennzeichnet, dass** die Kraftumlenkeinrichtung (22) aus einem Wälz- oder Kugelkörper (20) besteht, welche bei zunehmender Eindrehbewegung der Feststellschraube (21) unter kraftschlüssiger Anlage an dem Verankerungsvorsprung (27) der Regalbodenstütze (3) gehalten ist.

14. Regalsystem nach Anspruch 13, **dadurch gekennzeichnet, dass** die Kraftumlenkeinrichtung (22) vorzugsweise in Form eines Wälz- oder Kugelkörpers (20) in einem Verstellweg (28) geführt ist, der vorzugsweise am Außenumfang (13a) des Verankerungstopfes (13) endet.

15. Regalsystem nach Anspruch 14, **dadurch gekennzeichnet, dass** der Verstellweg (28) am Außenumfang (13a) des Verankerungstopfes (13) durch einen Pfropfen (24) verschlossen ist.

16. Regalsystem nach Anspruch 15, **dadurch gekennzeichnet, dass** der Pfropfen (24) axial so bemessen ist oder innenseitig einen Vorsprung (24') in einer solchen Länge aufweist, dass der Wälz- oder Kugelkörper (20) im Verstellweg (28) nur so positionierbar ist, dass die Axialachse der Feststellschraube (21) den Wälz- oder Kugelkörper (20), bezogen auf dessen Dreh- oder Mittelpunkt, nur auf der zum Verankerungsvorsprung (27) gegenüberliegenden Seite des Wälz- oder Kugelkörpers (20) druckbeaufschlägt.

17. Regalsystem nach einem der Ansprüche 13 bis 16, **dadurch gekennzeichnet, dass** der Durchmesser des Wälz- oder Kugelkörpers (20) kleiner ist als die Breite des Aufnahmeraumes (17') und/oder des Durchmessers des Schraubenweges (23).

18. Regalsystem nach einem der Ansprüche 13 bis 18, **dadurch gekennzeichnet, dass** der Wälz- oder Kugelkörper (20) in dem Verstellweg (28) unverlierbar gehalten ist.

19. Regalsystem nach einem der Ansprüche 3 bis 18, **dadurch gekennzeichnet, dass** die Verankerungsvertiefung oder Verankerungsöffnung (29) eine Mindestbreite oder einen Durchmesser aufweist, die bzw. der kleiner ist als der Durchmesser des Wälz- oder Kugelkörpers (20).

20. Regalsystem nach Anspruch 19d, **dadurch gekennzeichnet, dass** der Wälz- oder Kugelkörper (20) lediglich mit einer Teiltiefe seines Durchmessers in die Verankerungsvertiefung oder Verankerungsöffnung (29) im fixierten Zustand eintaucht.

21. Regalsystem nach einem der Ansprüche 1 bis 11, **dadurch gekennzeichnet, dass** der Schraubenweg (23) der Feststellschraube (21) den Aufnahmeraum (17') derart schneidet, dass bei Verstellung der Feststellschraube (21) in Feststellrichtung diese mit ihrem vorlaufenden Schraubenabschnitt (21a) auf den in den Verankerungstopf (13) hineinragenden Verankerungsvorsprung (27) der Regalbodenstütze kollidiert und/oder ein Abziehen des Verankerungsvorsprunges (27) unterbindet.

22. Regalsystem nach Anspruch 21, **dadurch gekennzeichnet, dass** der Schraubenweg (23) für die Feststell- oder Madenschraube (21) und der Senkrechten zur Fläche des Regalbodens zwischen 20° und 70°, vorzugsweise 30° bis 45° liegt.

## Claims

1. A shelf system with at least one shelf bottom support (3), which can be anchored in a shelf rail, so that it projects transversely away from this, wherein a shelf bottom (1) can be laid on the at least one shelf bottom support (3) and detachably fixed to the shelf bottom support (3), **characterized by** the following further features:
- an anchoring pot (13) is provided, which can be inserted into a corresponding bore (11), facing the shelf bottom support (3), of a shelf bottom (1) in a fixed and preferably captive manner,
- the anchoring pot (13) has an opening (17) facing the shelf bottom support (3) lying on the pot lower face (13c), which then changes into a holding space (17') located behind it,
- an access opening (23') is provided in the anchoring pot (13) laterally offset to the opening (17), below which a screw path (23) is formed in the anchoring pot (13),
- a locking screw (21) can be twisted in the screw path (23) in the tightening and loosening direction,
- at least one anchoring projection (27) is provided on the shelf bottom support (3) facing the shelf bottom (1),
- for attaching the shelf bottom (1) to the shelf bottom support (3) the anchoring projection (27) penetrates through the opening (17) into the holding space (17') in the anchoring pot (13),
- the screw path (23) of the locking screw (21) is configured in such a way that the locking screw (21), adjustable therein, directly or through an intermediate force reversing mechanism and/or force transmission mechanism (22) acts on the anchoring projection (27) of the shelf bottom support and keeps this fixed in non-positive or positive fashion.

2. The shelf system as claimed in Claim 1, wherein the anchoring projection (27) is configured in the form of an anchoring lug or anchoring tongue (27').

3. The shelf system as claimed in Claim 2, wherein an anchoring recess or anchoring opening (29) interspersing the anchoring lug (27') is provided on the anchoring lug (27') at least on one side.

4. The shelf system as claimed in Claim 3, wherein the anchoring recess or the anchoring opening (29) forms a shelf bottom side transverse hoop (31a), on which the locking screw (21) or the reversing mechanism (22) strikes, after penetrating at least partially into the anchoring recess or anchoring opening (29).

5. The shelf system as claimed in any one of Claims 1 to 4, wherein a horizontal support section (33), preferably in the form of a support edge is provided on the shelf bottom support (11) at the shelf bottom side adjacent to the projection (27), which rises above another shelf bottom side edge 3e of the shelf bottom support (3) and rests on the pot lower face (13b) of the anchoring pot (13) and/or on the shelf bottom lower face.

6. The shelf system as claimed in any one of Claims 1 to 5, wherein the anchoring pot (13) is implemented as solid material or as a chamber system, which has an opening (17) on its pot lower face (13b), which is preferably arranged centrically, and laterally offset thereto, an access opening (23') is provided for manipulating the locking screw (21).

7. The shelf system as claimed in Claim 6, wherein the opening (17) is formed as a slot and changes into a preferably slot-type holding space (17') located thereunder, wherein the cross sectional dimension of the opening slot (17) and preferably the holding space (17') located thereunder is adapted to the cross sectional dimension of the anchoring projection (27), preferably configured in the form of an anchoring lug (27').

8. The shelf system as claimed in any one of Claims 1 to 7, wherein the height and thus the length of the anchoring projection (27) corresponds at least approximately to the axial height of the anchoring pot (13).

9. The shelf system as claimed in any one of Claims 1 to 8, wherein the anchoring pot (13) is made of metal, preferably a die-cast metal such as in particular die-cast aluminum, die-cast zinc, or is made of plastic.

10. The shelf system as claimed in any one of Claims 1 to 9, wherein a projection (51) protruding into the holding space (17') is provided in the anchoring pot (13), which in the fixed condition penetrates into the anchoring recess or opening (29).

11. The shelf system as claimed in Claim 10, wherein the holding space has diverging walls (17a), extending from the insertion slot (17), in such a manner that the distance from the projection (51) protruding into the holding space (17') to the opposite-lying wall (17a), limiting the holding space (17'), corresponds to, or is greater than, the thickness of the anchoring projection or the anchoring lug (27, 27').

12. The shelf system as claimed in Claim 1, wherein the screw path (23) of the locking screw (21) leads to the force reversing mechanism (22), in such way that when the locking screw (21) is adjusted in the tightening direction, this with its advancing screw section (21a) acts on the force reversing mechanism (22) producing the transverse forces, by means of which the force reversing mechanism (22) acts on the anchoring projection (27), protruding into the anchoring pot (13), of the shelf bottom support and keeps this fixed in a non-positive or positive fashion.

13. The shelf system as claimed in any one of Claims 1 to 12, wherein the force reversing mechanism (22) consists of a roller or ball element (20) which, when the tightening movement of the locking screw (21) is increased, is held by non-positive contact on the anchoring projection (27) of the shelf bottom support (3).

14. The shelf system as claimed in Claim 13, wherein the force reversing mechanism (22), preferably in the form of a roller or ball element (20) is guided in an adjustment path (28), which preferably terminates at the outer periphery (13a) of the anchoring pot (13).

15. The shelf system as claimed in Claim 14, wherein the adjustment path (28) is sealed by a plug (24) on the outer periphery (13a) of the anchoring pot (13).

16. The shelf system as claimed in Claim 15, wherein the plug (24) is axially dimensioned or its inside has a projection (24') in such length that the roller or ball element (20) can only be positioned in the adjustment path (28), so that the roller or ball element (20) is impinged with pressure by the axial section, related to its rotating or mid-point, of the locking screw (21) only on the side, opposite the anchoring projection (27), of the roller or ball element (20).

17. The shelf system as claimed in any one of Claims 13 to 16, wherein the diameter of the roller or ball element (20) is less than the width of the holding space (17') and/or the diameter of the screw path (23).

18. The shelf system as claimed in any one of Claims 13 to 18, wherein the roller or ball element (20) is held captively in the adjustment path (28).

19. The shelf system as claimed in any one of Claims 3 to 18, wherein the anchoring recess or anchoring opening (29) has a minimum width or diameter, which is less than the diameter of the roller or ball element (20).

20. The shelf system as claimed in Claim 19d, wherein the roller or ball element (20) only penetrates with a partial depth of its diameter into the anchoring recess or anchoring opening (29) in the fixed condition.

21. The shelf system as claimed in any one of Claims 1 to 11, wherein the screw path (23) of the locking screw (21) cuts the holding space (17') in such a manner that when the locking screw (21) is adjusted in the tightening direction, the latter with its advancing screw section (21a) collides with the anchoring projection (27), protruding into the anchoring pot (13), of the shelf bottom support and/or prevents the anchoring projection (27) from lifting off.

22. The shelf system as claimed in Claim 21, wherein the angle between the screw path (23) for the locking or grub screw (21) and the line vertical to the face of the shelf bottom lies between 20° and 70°, preferably 30° to 45°.

## Revendications

1. Système de rayonnage comprenant au moins une console porte-étagère (3) qui peut être ancrée dans un rail de rayonnage de telle manière qu'elle dépasse en éloignement de celui-ci, dans lequel une étagère (1) peut être posée sur ladite au moins une console (3) et être reliée de façon détachable à la console (3),
**caractérisé par** les autres caractéristiques suivantes :
- il est prévu une cloche d'ancrage (13) qui peut être insérée, de manière solidaire et de préférence imperdable, dans un perçage correspondant (11) d'une étagère (1) tourné vers la console (3),
- la cloche d'ancrage (13) présente une ouverture (17), au niveau de la face inférieure (13c) de la cloche et située tournée vers la console (3), ouverture qui se transforme en une chambre de réception (17') qui se trouve derrière celle-ci,
- une ouverture d'accès (23') est prévue dans la cloche d'ancrage (13) en décalage latéral par rapport à l'ouverture (17), avec un passage à vis (23) ménagé dans la cloche d'ancrage (13) au-dessous de ladite ouverture d'accès,
- une vis de blocage (21) est disposée dans le passage à vis (23) avec possibilité de rotation en sens opposés en direction de blocage et en direction de libération,
- il est prévu au moins une saillie d'ancrage (27) sur la console (3), tournée vers l'étagère (1),
- pour la fixation de l'étagère (1) sur la console (3), la saillie d'ancrage (27) plonge via l'ouverture (17) jusque le dans la chambre de réception (17') dans la cloche d'ancrage (13),
- le passage à vis (23) pour la vis de blocage (21) est ainsi réalisé que la vis de blocage (21) déplaçable dans celui-ci agit sur la saillie d'ancrage (27) de la console, soit directement soit avec interposition d'un système de renvoi et/ou d'un système de transmission de force (22), et maintient cette console par coopération de forces et/ou par coopération de formes.

2. Système de rayonnage selon la revendication 1, **caractérisé en ce que** la saillie d'ancrage (27) est réalisée sous la forme d'une patte d'ancrage ou d'une languette d'ancrage (27').

3. Système de rayonnage selon la revendication 2, **caractérisé en ce qu'**un renfoncement d'ancrage ou une ouverture d'ancrage (29) traversant la patte d'ancrage (27') est réalisé(e) au moins sur un côté dans la patte d'ancrage (27').

4. Système de rayonnage selon la revendication 3, **caractérisé en ce que** le renfoncement d'ancrage ou l'ouverture d'ancrage (29) forme un arceau transversal (31a) du côté étagère, contre lequel vient buter la vis de blocage (21) ou le système de renvoi (22) en plongeant au moins partiellement dans le renfoncement d'ancrage ou l'ouverture d'ancrage (29).

5. Système de rayonnage selon l'une des revendications 1 à 4, **caractérisé en ce qu'**un tronçon d'appui horizontal (33), de préférence sous la forme d'une arête d'appui, est prévu sur la console (11) du côté étagère et au voisinage de la saillie (27), tronçon d'appui qui se dresse plus fortement sur un autre tracé (3e) de l'arête de la console (3) du côté étagère, et vient s'appliquer contre la face inférieure (13b) de la cloche d'ancrage (13) et/ou sur la face inférieure de l'étagère.

6. Système de rayonnage selon l'une des revendications 1 à 5,
**caractérisé en ce que** la cloche d'ancrage (13) est réalisée en matériau plein ou sous la forme d'un système de chambre qui comporte à sa face inférieure (13b) une ouverture (17) agencée de préférence au milieu, et dans lequel une ouverture d'accès (23') pour l'actionnement de la vis de blocage (21) est prévue en décalage latéral par rapport à cette ouverture.

7. Système de rayonnage selon la revendication 6, **caractérisé en ce que** l'ouverture (17) est conçue en forme de fente et se transforme en une chambre de réception (17') de préférence en forme de fente et située au-dessous, dans lequel la dimension transversale de la fente d'ouverture (17) et de préférence celle de la chambre de réception (17') qui se trouve au-dessous est adaptée à la dimension transversale de la saillie d'ancrage (27) réalisée de préférence sous la forme d'une patte d'ancrage (27').

8. Système de rayonnage selon l'une des revendications 1 à 7, **caractérisé en ce que** la hauteur et donc la longueur de la saillie d'ancrage (27) correspond au moins approximativement à la hauteur axiale de la cloche d'ancrage (13).

9. Système de rayonnage selon l'une des revendications 1 à 8, **caractérisé en ce que** la cloche d'ancrage (13) est réalisée en métal, de préférence sous forme de pièce moulée sous pression, comme en particulier une pièce en aluminium moulé sous pression, en zinc moulé sous pression ou en matière plastique.

10. Système de rayonnage selon l'une des revendications 1 à 9, **caractérisé en ce qu'**une saillie (51) qui dépasse dans la chambre de réception (17') est prévue dans la cloche d'ancrage (13), saillie qui plonge dans le renfoncement ou l'ouverture d'ancrage (29) dans l'état fixé.

11. Système de rayonnage selon la revendication 10, **caractérisé en ce que** la chambre de réception présente des parois (17a) qui divergent en partant de la fente d'entrée (17), de telle manière que la distance de la saillie (51) qui pénètre dans la chambre de réception (17') vis-à-vis de la paroi opposée (17a) qui délimite la chambre de réception (17') correspond à l'épaisseur de la saillie d'ancrage ou de la patte d'ancrage (27, 27'), ou est supérieure à cette épaisseur.

12. Système de rayonnage selon la revendication 1, **caractérisé en ce que** le passage à vis (23) pour la vis de blocage (21) mène au système de renvoi de force (22) de telle façon que lors d'un déplacement de la vis de blocage (21) dans la direction de blocage celle-ci agit avec son tronçon antérieur (21a) sur le système de renvoi de force (22) qui produit les forces transversales, grâce à quoi le système de renvoi de force (22) agit sur la saillie d'ancrage (27), qui pénètre dans la cloche d'ancrage (13), de la console et maintient celle-ci par coopération de forces et/ou par coopération de formes.

13. Système de rayonnage selon l'une des revendications 1 à 12, **caractérisé en ce que** le système de renvoi de force (22) est un corps de roulement ou un corps sphérique (20) qui, lorsque le mouvement de vissage de la vis de blocage (21) progresse, est maintenu en appui par coopération de forces contre la saillie d'ancrage (27) de la console (3).

14. Système de rayonnage selon la revendication 13, **caractérisé en ce que** le système de renvoi de forces (22), de préférence sous la forme d'un corps de roulement ou d'un corps sphérique (20), est guidé dans un trajet de déplacement (28) qui se termine de préférence à la périphérie extérieure (13a) de la cloche d'ancrage (13).

15. Système de rayonnage selon la revendication 14, **caractérisé en ce que** le trajet de déplacement (28) à la périphérie extérieure (13a) de la cloche d'ancrage (13) est refermé par un bouchon (24).

16. Système de rayonnage selon la revendication 15, **caractérisé en ce que** le bouchon (24) présente une dimension axiale telle, ou bien **en ce que** celui-ci présente du côté intérieur une saillie (24') d'une longueur telle, que le corps de roulement ou le corps sphérique (20) peut être positionné dans le trajet de déplacement (28) uniquement d'une façon telle que l'axe axial de la vis de blocage (21) sollicite en pression le corps de roulement ou le corps sphérique (20), par référence à son centre de rotation ou son centre géométrique, uniquement du côté du corps de roulement ou du corps sphérique (20) opposé à la saillie d'ancrage (27).

17. Système de rayonnage selon l'une des revendications 13 à 16, **caractérisé en ce que** le diamètre du corps de roulement ou du corps sphérique (20) est plus petit que la largeur de la chambre de réception (17') et/ou que le diamètre du passage à vis (23).

18. Système de rayonnage selon l'une des revendications 13 à 18, **caractérisé en ce que** le corps de roulement ou le corps sphérique (20) est maintenu de manière imperdable dans le trajet de déplacement (28).

19. Système de rayonnage selon l'une des revendications 3 à 18, **caractérisé en ce que** le renfoncement d'ancrage ou l'ouverture d'ancrage (29) présente une largeur minimum ou un diamètre qui est plus petit que le diamètre du corps de roulement ou du corps sphérique (20).

20. Système de rayonnage selon la revendication 19, **caractérisé en ce que** le corps de roulement ou le corps sphérique (20) plonge, dans l'état fixé, uniquement par une profondeur partielle de son diamètre dans le renfoncement d'ancrage ou l'ouverture d'ancrage (29).

21. Système de rayonnage selon l'une des revendications 1 à 11, **caractérisé en ce que** le passage à vis (23) pour la vis de blocage (21) recoupe la chambre de réception (17') de telle manière que lors d'un déplacement de la vis de blocage (21) en direction de blocage, celle-ci vient en collision par son tronçon antérieur (21a) contre la saillie d'ancrage (27), pénétrant dans la cloche d'ancrage (13), de la console et/ou interdit une extraction de la saillie d'ancrage (27).

22. Système de rayonnage selon la revendication 21, **caractérisé en ce que** le passage à vis (23) pour la vis de blocage ou la vis sans tête (21) forme avec la perpendiculaire à la surface de l'étagère un angle entre 20° et 70°, de préférence entre 30° et 45°.
